# EUROPÄISCHE PATENTSCHRIFT

(11) **EP 0 116 894 B1**
(45) Veröffentlichungstag und Bekanntmachung des Hinweises auf die Patenterteilung: **16.09.1987**
(21) Anmeldenummer: 84101286.7
(22) Anmeldetag: 08.02.1984
(51) Int. Cl.: D21F 1/00

(54) **Verfahren zur Herstellung eines Spiralbandes**
Method for manufacturing a link belt made of spiral elements
Procédé de fabrication d'une bande de tamisage fabriquée avec spirales

(30) Priorität: 09.02.1983 DE 3304459
(43) Veröffentlichungstag der Anmeldung: 29.08.1984
(73) Patentinhaber: SITEG Siebtechnik GmbH, D-48683 Ahaus-Alstätte (DE)
(72) Erfinder: Lefferts, Johannes, NL-7544 LM Enschede (NL)
(74) Vertreter: Abitz, Walter, Dr.-Ing.

## Beschreibung

Die Erfindung betrifft ein Verfahren zur Herstellung eines Spiralbandes, bei dem die Spiralelemente teils reissverschlussartig miteinander in Eingriff gebracht werden und durch einen Steckdraht gesichert sind und teils sich die Windungen der Spiralelemente gegenseitig umschlingen, wobei die Spiralelemente durch Aufwickeln zweier Drähte auf einen Dorn hergestellt werden, die miteinander aufgewickelten Spiralen senkrecht zu ihrer Längsachse gegeneinander versetzt werden und dann das eine der beiden Spiralelemente mit einer vorausgehenden Spirale und das andere mit einer nachfolgenden Spirale reissverschlussartig in Eingriff gebracht und durch Einschieben eines Steckdrahtes verbunden wird.

Spiralbänder werden zu Transportzwecken und als Papiermaschinenbespannungen eingesetzt. Die Herstellungskosten der Spiralbänder werden stark von den Herstellungskosten der Spiralen beeinflusst, und ebenso hängt die Herstellungskapazität für Spiralbänder vor allem von der Spiralproduktion ab. Die Herstellungskapazität einer die Spiralen zu einem Spiralband zusammenfügenden Maschine ist im allgemeinen so gross, dass man sehr viele mit Höchstgeschwindigkeit laufende Spiralherstellungsmaschinen benötigt, um eine Anlage zur Weiterverarbeitung der Spiralen zu einem Spiralband auszulasten. Es ist daher wichtig, die Herstellungskosten der Spiralen möglichst gering zu halten und den Ausstoss einer einzelnen Spiralmaschine so weit wie möglich zu erhöhen.

Eine Kapazitätserhöhung der Spiralherstellungsmaschinen lässt sich dadurch erreichen, dass Doppelspiralen statt Spiralelementen gewickelt werden. Eine Doppelspirale und ein Verfahren zu dessen Herstellung ist aus der DE-B 3003344 bekannt. Bei diesem Verfahren lassen sich die beiden Spiralelemente der Doppelspirale nach der Herstellung ohne weiteres durch seitliches Auseinanderziehen trennen. Dies wird durch ein kompliziertes Verfahren erreicht, bei dem sich die beiden auf den Wickeldorn aufgewickelten Drähte abwechselnd kreuzen. Infolge dieser Kreuzungen haben die Spiralen jedoch asymetrische Querschnittsform, die sie zur Herstellung von Spiralbändern mit glatter Oberfläche ungeeignet macht. Es ist ausserdem nicht angegeben, wie diese Spiralen zu einem Siebband weiterverarbeitet werden können.

Doppelspiralen sind ferner aus der EP-A 18200 bekannt. Die Doppelspiralen werden hierbei jedoch ohne seitliche Versetzung, also mit sich deckenden Längsachsen in einem Spiralband eingesetzt.

Spiralbänder aus einer Vielzahl von Spiralen, wobei sich die Windungen der einzelnen Spiralen gegenseitig umschlingen, sind aus den DE-C 54525, 77 147 und 80763 bekannt, wobei zusätzlich Steckdrähte zwischen die sich umschlingenden Bindungen eingeschoben werden können. Die Herstellung dieser Spiralbänder erfolgt jeschraubt wird. Derartige Spiralbänder sind jedoch in der Herstellung wesentlich aufwendiger als die z.B. aus der DE-A 2 938 221 bekannten Spiralbänder, bei denen die Spiralen senkrecht zur Längsachse ineinandergefügt und durch Steckdrähte gesichert werden.

Der Erfindung liegt die Aufgabe zugrunde, die Herstellung eines Spiralgliederbandes zu vereinfachen und dabei insbesondere den Kostenanteil der Spiralherstellung an den Gesamtkosten eines Spiralbandes zu senken.

Diese Aufgabe wird bei einem Verfahren der eingangs genannten Art dadurch gelöst, dass das Aufwickeln der beiden Drähte auf den Dorn durch paralleles Aufbringen dieser Drähte auf den Dorn erfolgt, so dass sich die Windungen der so hergestellten Spiralelemente unter Bildung einer Doppelspirale gegenseitig umschlingen und die beiden Spiralelemente in dem zueinander versetzten Zustand gesichert werden.

Bevorzugte Ausgestaltungen der Erfindung sind Gegenstand der Unteransprüche.

Die durch die Erfindung erzielbaren Vorteile bestehen insbesondere in der Kapazitätserhöhung der Spiralwickelmaschinen, wobei die bisherigen Spiralwickelmaschinen in einfacher Weise auf die Herstellung von Doppelspiralen umgerüstet werden können.

Bei der Herstellung der Doppelspirale werden vorzugsweise die beiden Kunststoffdrähte eng gewickelt, so dass jedes Spiralelement eine Steigung gleich dem doppelten Durchmesser des Kunststoffdrahtes aufweist.

Bei der Weiterverarbeitung der Doppelspirale zu einem Spiralband werden die beiden Spiralelemente einer Doppelspirale senkrecht zu ihrer Längsachse gegeneinander versetzt, so dass sich ihre Windungen gegenseitig umschlingen. Ohne zusätzliche Massnahmen würden die beiden Spiralelemente sofort wieder zu einer Doppelspirale zusammenrutschen. Die Versetzung der Spiralelemente gegeneinander muss daher gesichert werden. Dies erfolgt vorzugsweise dadurch, dass ein Klebstreifen auf die versetzten Spiralelemente aufgebracht wird.

Das Gegeneinander-Versetzen der Spiralelemente kann in der Weise erfolgen, dass die Spiralen über zwei Drähte geführt werden, die sich innerhalb der Hohlräume der Spiralelemente befinden. Damit die Drähte nicht von den Spiralen mitgenommen werden, haben sie eine gekrümmte Form, z.B. U-Form. Durch aussen an den Spiralen, insbesondere in den konkaven Bereichen der Krümmungen angreifende Walzen wird dabei erreicht, dass die Drähte nicht von den sich weiterbewegenden Spiralelementen mitgenommen werden können, sondern innerhalb deren Hohlräume gleiten. Bevor die Spiralelemente die Drähte verlassen, wird der Klebstreifen aufgebracht.

Das Zusammenfügen der beiden zusammenhängenden Spiralelemente mit anderen derartigen Spiralen zu einem Siebband erfolgt in der üblichen Weise, in dem die Windungen ineinandergeschoben und durch den dabei gebildeten Kanal ein Steckdraht eingeführt wird. Danach wird das Siebband wie in der DE-A 2 938 221 thermofixiert. Die Temperatur und die auf das Siebband ausgeübte Spannung werden dabei so gewählt, dass die Windungen der Spiralen etwas in das Material der Steckdrähte eindringen und dieses dabei wellenförmig verformen. Die Spiralen liegen dabei ohne zugfedermässige Vorspannung eng aneinander, so dass die Wellenlänge des wellenförmigen Steckdrahtes etwa gleich dem doppelten Durchmesser des Kunststoffdrahtes der Spiralen ist.

Bei einem derartigen Spiralband ergeben sich unterschiedlich grosse Öffnungen, was bei der Verwendung als Bespannung für die Papiermaschinen stören kann. Dieser Nachteil kann dadurch weitgehend ausgeschaltet werden, dass auch zwischen die sich umschlingenden Windungen der Spiralelemente einer Doppelspirale ein Steckdraht eingeschoben wird. Da die Windungen der Spiralelemente an diesem Steckdraht an der gleichen Stelle in Längsrichtung des Steckdrahtes und nur auf gegenüberliegenden Seiten angreifen, wird dieser Steckdraht bei der Thermofixierung nicht wellenförmig verformt.

Ausführungsbeispiele der Erfindung werden nachfolgend anhand der Zeichnung näher erläutert. Es zeigen:
Fig. 1 eine Spirale nach dem Stand der Technik;
Fig. 2 eine aus zwei Spiralelementen bestehende Doppelspirale;
Fig. 3 eine Doppelspirale mit zwei gegeneinander versetzten Spiralelementen;
Fig. 4 ein Gerät zum Versetzen der beiden Spiralelemente einer Doppelspirale gegeneinander;
Fig. 5 im Schnitt die beiden über Drähte laufenden Spiralelemente von Fig. 4 und
Fig. 6 und 7 Spiralbänder aus Doppelspiralen.

Fig. 1 zeigt eine Spirale nach dem Stand der Technik. Die Steigung der Spirale ist grösser dargestellt, als sie bei den für die Herstellung eines Siebbandes verwendeten Spiralen tatsächlich ist. Üblicherweise haben die Spiralen eine Steigung gleich dem Drahtdurchmesser bis maximal dem zweifachen Drahtdurchmesser.

Fig. 2 zeigt eine Doppelspirale 3, die aus zwei ineinander verschlungenen Spiralelementen 1, 2 besteht. Bei den in Fig. 1 und 2 gezeigten Spiralen ist der Windungsabstand gleich. Bei der Doppelspirale hat dabei jedes Spiralelement 1 bzw. 2 für sich betrachtet die doppelte Steigung und ist auch der Steigungswinkel entsprechend grösser. Dies hat zur Folge, dass sich Doppelspiralen nicht in der gleichen Weise wie Einfachspiralen zu einem Spiralband vereinigen lassen. Wegen des grösseren Steigungswinkels der Windungen drücken sich zusammengefügte Doppelspiralen sofort wieder auseinander, d.h. trennen sich spontan und lassen nicht das Einschieben eines Steckdrahtes zu. Doppelspiralen müssten also mit geeigneten Mitteln zusammengehalten werden, damit ein Steckdraht eingeschoben werden kann. Dies würde jedoch das Herstellungsverfahren für das Spiralband derart komplizieren, dass die durch die Kapazitätserhöhungen der Spiralmaschinen gewonnene Kostensenkung wieder verloren ginge. Zu berücksichtigen ist hierbei, dass eine Doppelspirale für das Zusammenfügen zunächst so weit auseinander gezogen werden müsste, dass zwischen den Windungen ein Abstand besteht, der mindestens gleich dem Drahtdurchmesser ist, jedes Spiralelement 1, 2 hätte also eine Steigung gleich dem vierfachen Drahtdurchmesser.

Fig. 3 zeigt eine Doppelspirale 3, bei der die beiden Spiralelemente 1 bzw. 2 gegeneinander versetzt sind, so dass sich deren Windungen gegenseitig umschlingen. Zwei derartige Doppelspiralen lassen sich ineinanderfügen, da jede der versetzten Spiralelemente 1 bzw. 2 nur eine Steigung gleich dem doppelten Drahtdurchmesser aufweist. Bei der Herstellung kann die Doppelspirale damit ohne Windungsabstand, also Windung an Windung gewickelt werden. Es besteht allerdings das Problem, dass die beiden Spiralelemente 1, 2 sofort wieder zusammenrutschen, d.h. die in Fig. 2 gezeigte Stellung einnehmen, bei der die Längsachsen der Spiralelemente 1, 2 zusammenfallen, wenn die die Spiralelemente seitlich versetzenden Kräfte aufgehoben werden.

Fig. 4 zeigt eine Vorrichtung zum seitlichen Versetzen der Spiralelemente 1, 2 und zum Sichern dieser Versetzung. Die Vorrichtung weist eine Walze 11 auf und ein Walzenpaar 12, die mit gleicher Umfangsgeschwindigkeit angetrieben werden. Um die Walze 11 und durch den Spalt des Walzenpaares 12 sind zwei U-förmig gebogene, steife Drähte 13 gelegt. Jedes Spiralelement 1 bzw. 2 läuft so auf einen der beiden Drähte 13 auf, dass die Spiralelemente 1, 2 senkrecht zu ihrer Längsachse auseinander gezogen werden und damit zwei Spiralelemente mit sich umschlingenden Windungen erhalten werden. Dieses Verfahren ist vergleichbar dem in der DE-A 3 220 517 beschriebenen Verfahren. Die Spiralelemente werden mittels der Walze 11 angetrieben und über die U-förmigen Drähte 13 geschoben. Die Anordnung der Walzen und die Form der Drähte 13 sind dabei so getroffen, dass die Drähte 13 nicht von den weitergeförderten Spiralen mitgenommen werden können.

Fig. 5 zeigt einen Schnitt durch die auf den Drähten 13 laufenden, versetzten Spiralelementen 1, 2. Der Querschnitt der Drähte ist in der Form und in den Abmessungen dem freien Hohlraum innerhalb der zusammenhängenden Spiralelemente angepasst.

In diesem seitlich versetzten Zustand wird in dem Spalt des Walzenpaares 12 ein Klebeband 14 zugeführt und auf die beiden Spiralelemente 1, 2 aufgebracht. Das Klebeband 14 vermeidet, dass die Spiralelemente 1, 2 wieder zusammenrutschen. Die mit dem Klebeband versehenen Spiralelemente werden nun in einer Kanne abgelegt und können ohne jede Schwierigkeit in der gleichen Weise wie Einfach-Spiralen zu einem Siebband zusammengefügt werden. Nach dem Zusammenfügen und Einbringen der Steckdrähte kann das Klebeband wieder entfernt werden.

Die Vorrichtung zum seitlichen Versetzen und Sichern der Versetzung der Spiralelemente ist im Aufbau einfach und lässt eine grosse Arbeitsgeschwindigkeit zu, so dass die von etwa zehn Spiralwickelmaschinen hergestellten Doppelspiralen mit einem einzigen derartigen Gerät verarbeitet werden können. Auch das Entfernen des Klebebandes ist einfach und verursacht keine wesentlichen Kosten.

Die Fig. 6 zeigt einen Ausschnitt aus einem Spiralband, das aus Doppelspiralen mit versetzten Spiralelementen hergestellt ist. Die Windungen eines Spiralelements einer Doppelspirale sind dabei jeweils zwischen den Windungen eines Spiralelements der folgenden Doppelspirale eingefügt und durch den in dem Überlappungsbereich der Windungen der beiden Spiralelemente gebildeten Kanal ist ein Steckdraht 6 geschoben. Wegen der unterschiedlichen Grösse der zwischen den Spiralelementen verbleibenden Öffnungen ist die Durchlässigkeit des in Fig. 6 gezeigten Spiralbandes nicht gleichförmig. Es kann daher bisweilen zweckmässig sein, auch zwischen den sich gegenseitig umschlingenden Windungen der Spiralelemente 1, einer Doppelspirale zusätzliche Steckdrähte 7 einzuschieben. Die Gleichförmigkeit der Durchlässigkeit des Spiralbandes wird dadurch wesentlich verbessert.

## Patentansprüche

1. Verfahren zum Herstellen eines Spiralbandes, in dem Spiralelemente (1, 2) teils reissverschlussartig miteinander in Eingriff stehen und durch einen Steckdraht (6, 7) gesichert sind und teils sich die Windungen der Spiralelemente (1, 2) gegenseitig umschlingen, wobei die Spiralelemente (1, 2) durch Aufwickeln zweier Drähte auf einen Dorn hergestellt werden, die miteinander aufgewickelten Spiralen senkrechtzu ihrer Längsachse gegeneinander versetzt werden und dann das eine der beiden Spiralelemente (1, 2) mit einer vorausgehenden Spirale und das andere mit einer nachfolgenden Spirale reissverschlussartig in Eingriff gebracht und durch Einschieben eines Steckdrahtes (6, 7) verbunden wird, dadurch gekennzeichnet, dass das Aufwickeln der beiden Drähte auf den Dorn durch paralleles Aufbringen dieser Drähte auf den Dorn erfolgt, so dass sich die Windungen der so hergestellten Spiralelemente unter Bildung einer Doppelspirale (3) gegenseitig umschlingen, und dass die beiden Spiralelemente (1, 2) in dem zueinander versetzten Zustand gesichert werden.

2. Verfahren nach Anspruch 1, dadurch gekennzeichnet, dass die beiden Spiralelemente (1, 2) dadurch gegeneinander versetzt werden, dass jedes der Spiralelemente (1, 2) auf ein Drahtstück (13) aufgeschoben wird.

3. Verfahren nach Anspruch 1 oder 2, dadurch gekennzeichnet, dass die gegeneinander versetzten Spiralelemente (1, 2) durch Aufbringen eines Klebstreifens (14) in ihrem versetzten Zustand gesichert werden.

## Claims

1. Method of producing a spiral belt in which spiral elements (1, 2) are partly engaged with each other in zipper fashion and are secured by a pintle wire (6, 7) and the windings of the spiral elements (1, 2) are partly intertwined, the spiral elements (1, 2) being produced by winding two wires onto a mandrel, the spirals wound together being mutally offset perpendicularly to their longitudinal axis and then one of the two spiral elements (1, 2) being engaged with'a preceding spiral and the other spiral element engaged with a succeeding spiral in zipper-like fashion and connected by inserting a pintle wire (6, 7), characterized in that the winding of the two wires onto the mandrel is effected by parallel application of those wires onto the mandrel so that the windings of the thus produced spiral elements are intertwined forming a double spiral (3) and in that the two spiral elements (1, 2) are secured in the mutually offset state.

2. Method according to claim 1, characterized in that the two spiral elements (1, 2) are mutually offset by pushing each of the spiral elements (1, 2) onto a piece of wire (13).

3. Method according to claim 1 or 2, characterized in that the mutually offset spiral elements (1, 2) are secured in their offset state by application of an adhesive tape (14).

## Revendications

1. Procédé pour la fabrication d'une bande à éléments hélicoïdaux, dans laquelle pour une part, des éléments hélicoïdaux (1,2) sont en prise les uns avec les autres à la manière d'une fermeture à glissière et sont assurés par un fil d'insertion (6, 7) et, pour une autre part, les spires des éléments hélicoïdaux (1, 2) s'enroulent les unes sur les autres, les éléments hélicoïdaux (1, 2) étant fabriqués par enroulement de deux fils sur un mandrin, les spirales enroulées l'une sur l'autre étant décalées l'une par rapport à l'autre, perpendiculairement à leur axe longitudinal, puis l'un des deux éléments hélicoïdaux (1, 2) étant mis en prise, à la manière d'une fermeture à glissière, avec une spirale précédente, et l'autre avec une spirale suivante, et étant assemblé par l'insertion d'un fil d'insertion (6, 7), caractérisé en ce que l'enroulement des deux fils sur le mandrin s'ffectue par la mise en place parallèle de ces fils sur le mandrin, de telle sorte que les spires des éléments hélicoïdaux ainsi préparés s'enroulent les unes sur les autres avec formation d'une spirale double (3), et que les deux éléments hélicoïdaux (1, 2) sont assurés dans leur état décalé l'un par rapport à l'autre.

2. Procédé selon la revendication 1, caractérisé en ce que les deux éléments hélicoïdaux (1, 2) sont décalés l'un par rapport à l'autre par le fait que chacun des éléments hélicoïdaux (1, 2) est enfilé sur un tronçon de fil (13).

3. Procédé selon la revendication 1 ou 2, caractérisé en ce que les éléments hélicoïdaux (1, 2) décalés l'un par rapport à l'autre sont assurés dans leur position décalée par la mise en place d'une bande adhésive (14).
